# FASCICULE DE BREVET EUROPEEN

(11) **EP 0 866 909 B1**
(45) Date de publication et mention de la délivrance du brevet: **26.02.2003**
(21) Numéro de dépôt: 97944947.7
(22) Date de dépôt: 09.10.1997
(51) Int. Cl.: E06B 3/54, E06B 3/30, E06B 3/66

(54) **FENETRE COMPORTANT UN CHASSIS EN BOIS ET UN VITRAGE ISOLANT**
FENSTER MIT HOLZRAHMEN UND ISOLIERVERGLASUNG
WINDOW COMPRISING A WOODEN FRAME AND INSULATING GLAZING

(30) Priorité: 12.10.1996 DE 19642175
(43) Date de publication de la demande: 30.09.1998
(73) Titulaire: SAINT GOBAIN GLASS FRANCE, 92400 Courbevoie (FR)
(72) Inventeur: DIRISAMER, Wolfgang, A-4040 Linz (AT)
(74) Mandataire: Renous Chan, Véronique
(86) Numéro de dépôt international: FR9701799
(87) Numéro de publication internationale: WO98016711

(56) Documents cités:
- EP-A- 0 130 438
- DE-A- 2 224 264
- DE-A- 2 403 875
- DE-A- 2 711 888
- DE-A- 3 217 244
- DE-A- 4 130 149
- DE-U- 9 109 232
- DE-U- 29 510 472
- DE-U- 29 601 640
- US-A- 4 920 717

## Description

La présente invention concerne une fenêtre comportant un châssis en bois et un vitrage isolant fixé dans le châssis en bois et constitué d'au moins deux feuilles de verre individuelles unies l'une à l'autre par l'intermédiaire d'un cadre d'entretoisement et d'une masse d'étanchéité adhésive, l'une des feuilles de verre individuelles débordant l'autre au niveau de son bord, le vitrage isolant étant inséré dans le châssis en bois dans une feuillure ouverte d'un côté, de telle manière que la zone marginale débordante de la feuille de verre individuelle plus grande chevauche extérieurement l'aile de support du profilé du châssis en bois, dans laquelle on a placé dans la zone au bord du vitrage isolant des éléments de profilé comportant des renfoncements ouverts vers l'extérieur dans lesquels s'engagent des vis sans tête traversant l'aile du châssis en bois.

Une fenêtre de ce type est décrite dans le document DE 91 09 232 U1. Dans cette fenêtre connue, les éléments de profilé placés au bord du vitrage isolant ont une section en L et leur aile verticale est au contact de la face extérieure du châssis en bois et comportent sur leur face inférieure une rainure pour recevoir le bord de la plus grande feuille de verre, tandis que l'aile horizontale possède une rainure pour accueillir la plus petite feuille. Ces profilés supports possèdent aux extrémités de leur aile horizontale des creux dans lesquels des tiges filetées se vissent. Les tiges filetées sont placées dans des coins du châssis diagonalement opposés et servent d'appui au vitrage isolant.

Il est connu de par le document DE 44 25 770 A1, dans le cas d'une fenêtre du type spécifié, de disposer sur la zone marginale de la feuille de verre individuelle plus grande, en évitant les désavantages mentionnés, des éléments à encliqueter faisant saillie perpendiculairement à son plan et qui s'encliquettent dans des éléments à encliqueter correspondants noyés dans le châssis en bois. Les éléments à encliqueter disposés au niveau de la feuille de verre sont, dans le cas d'une forme de réalisation connue, soudés à une plaque métallique qui est appliquée en tant que telle sur la feuille de verre. Les plaques métalliques pourvues des éléments à encliqueter sont cependant visibles à travers la feuille de verre, de sorte que l'aspect optique uniforme, dans le cas de ce mode de fixation connu, est perturbé. En outre, la fixation sûre et durable des plaques métalliques sur la feuille de verre est problématique.

Il fait aussi partie de l'état de la technique, dans le cas de façades de bâtiments couvertes de vitres, de fixer des vitrages isolants, constitués de deux ou de plus de deux feuilles de verre individuelles de même grandeur à une faible distance marginale mutuelle, sur la charpente métallique à l'aide d'éléments de retenue, qui s'engagent dans des longueurs de profilé en U disposées au niveau du bord du vitrage isolant entre les feuilles de verre individuelles. Dans ce cas, des pièces de fixation pivotantes s'engageant dans les longueurs de profilé servent à la fixation. Des dispositifs de fixation de ce type sont connus, par exemple, de par le document DE 19547444 A1. Ce mode de fixation ne peut pas être utilisé dans le cas de fenêtres en bois du type spécifié.

L'invention se donne pour tâche de développer une fenêtre du type décrit plus haut qui ne nécessite pas de profilé supportant le vitrage isolant sur toute sa longueur mais dans laquelle, cependant, un positionnement et un calage du vitrage puissent être faits grâce à des vis sans tête placées à des endroits choisis.

Conformément à l'invention, ce but est atteint grâce à au moins l'une des vis sans tête qui comporte un épaulement sur lequel repose une cale d'épaisseur équipée d'un trou et sur laquelle repose à son tour la feuille de verre la plus petite.

Le dispositif de l'invention remplit simultanément et indépendamment deux fonctions. Tandis que la cale d'épaisseur reposant sur l'épaulement de la vis sans tête et supportant la feuille de verre la plus petite monte ou descend avec des amplitudes importantes, sous l'action de la rotation de la vis sans tête, la longueur de la vis engagée dans le renfoncement du profilé reste inchangée et la fonction d'appui du vitrage isolant dans le châssis reste remplie.

Le dispositif de l'invention est avantageusement prévu à deux emplacements du cadre de la fenêtre, à savoir dans des coins diagonalement opposés. Le vitrage peut cependant être maintenu en d'autres endroits grâce à des vis sans fin, mais sans l'interposition des cales ; leur fonction est alors exclusivement de fixer le vitrage dans le châssis. Dans ce cas, les éléments de profilé placés dans les coins du vitrage ont, de préférence, une section en U et ils sont noyés dans la masse d'étanchéité adhésive du vitrage isolant. Aux autres points de fixation, on peut mettre à la place des vis sans tête des crampons élastiques dans la base de la feuillure avec leur segment d'extrémité replié qui pénètre dans le chenal du profilé en U.

D'autres aspects et développements avantageux de l'invention ressortiront des revendications dépendantes et de la description suivante d'exemples de réalisation préférés sur la base des dessins annexés.

Dans les dessins :
- la figure 1 montre une coupe du châssis dans la région d'une vis sans tête,
- la figure 2, une coupe dans la région d'une zone du dispositif d'appui conforme à l'invention, et
- la figure 3, un deuxième mode de réalisation de la fixation du vitrage isolant dans le châssis de fenêtre.

Comme le montre en détail la figure 1, la fenêtre comporte le châssis dormant 1 qui peut être en bois, en aluminium ou en matière plastique, et le châssis ouvrant 2 en bois, qui peut être fixé de manière habituelle au châssis dormant 1, par exemple comme un battant pivotant ou un battant pivotant et basculant, à l'aide de ferrures de pivotement ou de ferrures de pivotement et basculement. Les ferrures ne sont pas représentées en tant que telles.

Le châssis ouvrant 2 est constitué de profilés, qui présentent d'un côté un dégagement en équerre 3 qui forme la feuillure dans laquelle le vitrage isolant 4 est inséré. En dessous du dégagement 3 se trouve l'aile de support horizontale 5, sur laquelle porte le vitrage isolant 4 avec intercalation de cales de support 6. Les profilés formant le châssis ouvrant 2 présentent, en outre, un segment de profilé en saillie comportant une surface de butée 7 qui vient en contact avec une surface de butée correspondante du châssis dormant 1. Des profilés d'étanchéité non représentés ici peuvent être disposés au niveau du châssis ouvrant 2 afin de former un joint étanche contre le châssis dormant et/ou d'augmenter l'isolation acoustique.

Le vitrage isolant 4 comporte une feuille de verre individuelle 10 adjacente au local intérieur et une feuille de verre 11 tournée vers l'extérieur, qui sont collées l'une à l'autre par l'intermédiaire d'un cadre d'entretoisement 12 et de couches de colle 13 intercalaires. Le cadre d'entretoisement est constitué d'un tube rectangulaire pourvu d'orifices du côté adjacent à l'espace d'air intermédiaire du vitrage isolant et rempli d'un dessiccateur, par exemple un tamis moléculaire. L'espace vide entre les deux feuilles de verre 10, 11 à l'extérieur du cadre d'entretoisement 12, est rempli d'un agent d'étanchéité adhésif 15. Des longueurs de profilé ou des barres profilées 16 de section transversale en U sont disposées dans cet espace vide et leur côté ouvert est tourné vers l'aile 5 du profilé de châssis ouvrant. Les barres profilées 16 sont noyées dans la masse d'étanchéité adhésive 15 et sont collées à celle-ci.

La feuille de verre 11 tournée vers l'extérieur est plus grande que la feuille de verre 10 disposée du côté intérieur et déborde celle-ci, au niveau du bord, de par exemple, 3 à 6 cm. Dans le cas représenté, ses dimensions de surface correspondent aux dimensions extérieures de l'aile 5 du châssis ouvrant 2. La zone marginale de la feuille de verre 11 forme ainsi la surface de butée extérieure du battant de fenêtre et est adjacente, lorsque la fenêtre est fermée, au profilé d'étanchéité 18 qui est fixé au châssis dormant 1.

Une bande d'étanchéité 20 est disposée entre la feuille de verre 10 et la surface de la feuillure de châssis de fenêtre 3 qui est opposée à cette feuille de verre, et une bande d'étanchéité 21 est disposée entre la zone marginale de la feuille de verre 11 et la surface du châssis de fenêtre qui est opposée à cette zone marginale.

Des boulons ou des vis sans tête 23, qui traversent l'aile du châssis ouvrant depuis la surface périphérique du châssis ouvrant et s'engagent dans le chenal du profilé en U 16, assurent la fixation mécanique du vitrage isolant dans le châssis ouvrant. Les vis sans tête 23 sont vissées dans des douilles taraudées 25 en métal ou en matière plastique appropriée, qui sont enfoncées ou vissées en tant que telles dans des forures correspondantes. A cette fin, elles sont pourvues, dans le cas représenté, sur une partie de leur longueur d'un pas de vis ou d'un profilage extérieur.

Grâce à une configuration conique appropriée des vis sans tête 23 et/ou de la section transversale du profilé en U 16, l'agencement peut être tel que, à mesure que la profondeur de vissage augmente, le vitrage isolant soit pressé contre les deux bandes d'étanchéité 20, 21.

La feuille de verre extérieure 11 est pourvue dans sa zone marginale sur sa face intérieure, depuis un endroit situé à courte distance de l'extrémité de l'espace intermédiaire d'air, d'une couche 26 d'encre opaque aux rayons lumineux et ultraviolets. Ceci confère à la feuille de verre 11 l'effet optique d'un cadre. Cette couche d'encre est constituée, par exemple, d'une encre à cuire, qui est cuite à des températures élevées, ou d'un système polymérique durcissant à température ambiante. Lorsque la feuille de verre 11 est constituée de verre thermiquement trempé, ce qui confère en particulier à la zone marginale débordante une résistance à la flexion et aux chocs accrue, l'opération de cuisson pour l'encre à cuire peut être effectuée au cours du chauffage de la feuille de verre nécessaire au processus de trempe.

Il est aussi possible de former la feuille de verre extérieure 11 comme un vitrage feuilleté constitué de deux feuilles de verre et d'une pellicule thermoplastique disposée entre celles-ci. Lorsqu'on utilise une pellicule thermoplastique présentant des propriétés d'absorption du rayonnement ultraviolet, la pellicule absorbant le rayonnement ultraviolet peut servir en même temps à protéger des rayons ultraviolets la masse de colle obturant de façon étanche le vitrage isolant au niveau de son bord.

Une réalisation du dispositif de l'invention dans laquelle les vis sans tête jouent à la fois le rôle de positionnement et de calage du vitrage isolant est représentée figure 2, la broche supérieure 24 de la vis sans tête 23 traverse la forure d'une cale d'épaisseur 30, qui sert au contre-calage du vitrage isolant 4, dont la feuille de verre 10 porte sur cette cale 30. La cale d'épaisseur 30 porte à son tour sur un épaulement 31 de la vis sans tête 23. De cette façon, il est possible, à l'aide de la vis sans tête 23, d'attacher le vitrage isolant au châssis en bois, et en même temps d'ajuster le vitrage isolant dans le châssis en bois en modifiant la position en hauteur de la cale d'épaisseur 30. Puisque le contre-calage des vitrages dans un châssis de fenêtre n'est réalisé, en règle générale qu'au niveau de deux points opposés, une telle possibilité de réglage précise au moyen de la cale d'épaisseur 30 modifiable en hauteur, n'est également nécessaire qu'au niveau de ces deux coins. Le calage du vitrage isolant peut, en cas de besoin, être rajusté à tout moment à l'aide de la vis sans tête 23.

La figure 3 montre une autre possibilité pour la fixation du vitrage isolant 4 dans le châssis en bois. Dans le cas de cette forme de réalisation, des crampons élastiques 34 sont fixés dans le fond de la feuillure, sur l'aile de support 5 du châssis en bois par exemple au moyen de vis 36. Ces crampons 34 en acier à ressort présentent sur leur côté avant un segment 35 replié à environ 45°. Le vitrage isolant 4 est pressé dans la feuillure du châssis de fenêtre, jusqu'à ce que l'extrémité du segment 35 du crampon élastique s'engage élastiquement dans le creux du profilé en U 15 et fixe le vitrage isolant dans le châssis en bois.

## Revendications

1. Fenêtre comportant un châssis (2) en bois et un vitrage isolant (4) fixé dans le châssis en bois et constitué d'au moins deux feuilles de verre individuelles (10, 11) unies l'une à l'autre par l'intermédiaire d'un cadre d'entretoisement (12) et d'une masse d'étanchéité adhésive (13), l'une (11) des feuilles de verre individuelles débordant l'autre (10) au niveau de son bord, le vitrage isolant (4) étant inséré dans le châssis (2) en bois dans une feuillure (3) ouverte d'un côté, de telle manière que la zone marginale débordante de la feuille de verre individuelle plus grande (11) chevauche extérieurement l'aile (5) de support du profilé du châssis en bois, dans laquelle on a placé dans la zone au bord du vitrage isolant des éléments de profilé (16) comportant des renfoncements ouverts vers l'extérieur dans lesquels s'engagent des vis (23) traversant l'aile du châssis en bois, **caractérisée en ce que** les vis (23) sont des vis sans tête et **en ce que** au moins l'une des vis sans tête (23) comporte un épaulement (31) sur lequel repose une cale d'épaisseur (30) équipée d'un trou et sur laquelle repose à son tour la feuille de verre la plus petite (10).

2. Fenêtre selon la revendication 1, **caractérisée en ce que** les éléments de profilé placés dans la zone au bord du vitrage sont des profilés en U (16) qui sont situés à l'intérieur de la masse d'étanchéité adhésive (15).

3. Fenêtre selon la revendication 1 et la revendication 2, **caractérisée en ce que** la vis sans tête (23) et/ou la section du profilé en U (16) sont coniques de telle sorte que, plus la profondeur de vissage de la vis sans tête (23) est grande, plus le vitrage isolant est pressé sur les bandes d'étanchéité (20, 21) placées entre les zones marginales du vitrage isolant (4) et le châssis en bois.

4. Fenêtre selon l'une des revendications 1 à 3, **caractérisée en ce que** des douilles taraudées (25) sont placées dans l'aile (5) du châssis (2) **et en ce que** les vis sans tête (23) y sont vissées.

5. Fenêtre selon l'une des revendications 1 à 4, **caractérisée en ce que** dans le fond de la feuillure du châssis, on a fixé des crampons élastiques (34) dont le segment d'extrémité replié (35) pénètre dans le chenal du profilé en U (16).

6. Fenêtre selon l'une des revendications 1 à 5, **caractérisé en ce que** les surfaces périphériques de la feuille de verre individuelle plus grande (11) s'étendent au ras des surfaces périphériques de l'aile de support (5) du châssis en bois.

7. Fenêtre selon l'une des revendications 1 à 6, **caractérisée en ce que** des bandes d'étanchéité (20, 21) en une matière d'étanchéité élastique sont disposées entre les zones marginales des feuilles de verre (10, 11) et les surfaces opposées à celles-ci du profilé de châssis.

8. Fenêtre selon l'une des revendications 1 à 7, **caractérisée en ce que** la feuille de verre (11) présentant les dimensions de surface plus grandes est pourvue dans sa zone marginale d'une couche en forme de cadre (26) opaque à la lumière et aux rayons ultraviolets.

9. Fenêtre selon la revendication 8, **caractérisée en ce que** la feuille de verre (11) est faite de verre thermiquement trempé, et que la couche en forme de cadre (26) est faite d'une encre à cuire cuite au cours de la trempe thermique.

## Patentansprüche

1. Fenster mit einem Holzrahmen (2) und einer in dem Holzrahmen befestigten Isolierglasscheibe (4) aus wenigstens zwei mittels eines Abstandhalterahmens (12) und einer Klebedichtmasse (13) miteinander verbundenen Einzelglasscheiben (10, 11), wobei eine Einzelglasscheibe (11) die andere Einzelglasscheibe (10) am Rand überragt und die Isolierglasscheibe (4) im Holzrahmen in einen auf einer Seite offenen Falz (3) so eingesetzt ist, dass der überstehende Randbereich der größeren Einzelglasscheibe (11) den tragenden Schenkel (5) des Holzrahmenprofils außen überdeckt, und wobei in den Randbereich der Isolierglasscheibe Profilelemente (16) mit nach außen offenen Einsenkungen eingesetzt sind, in welche den Schenkel des Holzrahmenprofils durchsetzende Schrauben (23) eingreifen, **dadurch gekennzeichnet, dass** die Schrauben (23) Gewindestifte sind und dass mindestens einer der Gewindestifte (23) einen Bund (31) aufweist, auf der eine mit einer Bohrung versehene Unterlegplatte (30) aufliegt, auf welcher wiederum die kleinere Glasscheibe (10) aufliegt.

2. Fenster nach Anspruch 1, **dadurch gekennzeichnet, dass** die im Randbereich der Glasscheibe angeordneten Profilelemente U-Profile (16) sind, die in die Klebedichtmasse (15) eingebettet sind.

3. Fenster nach Anspruch 1 oder 2, **dadurch gekennzeichnet, dass** der Gewindestift (23) und/oder der Querschnitt des U-Profils (16) konisch sind, so dass die Isolierglasscheibe, je größer die Einschraubtiefe des Gewindestiftes (23) ist, umso fester gegen die zwischen den Randbereichen der Isolierglasscheibe (4) und dem Holzrahmen angeordneten Dichtstreifen (20, 21) gedrückt wird.

4. Fenster nach einem der Ansprüche 1 bis 3, **dadurch gekennzeichnet, dass** mit Innengewinde versehene Gewindehülsen (25) in den Schenkel (5) des Holzrahmens (2) eingelassen sind, und dass darin die Gewindestifte (23) eingeschraubt sind.

5. Fenster nach einem der Ansprüche 1 bis 4, **dadurch gekennzeichnet, dass** im Falzgrund des Holzrahmens Federklammem (34) befestigt sind, deren zurückgebogener Endabschnitt (35) in den Kanal des U-Profils (16) greift.

6. Fenster nach einem der Ansprüche 1 bis 5, **dadurch gekennzeichnet, dass** die Umfangsflächen der größeren Einzelglasscheibe (11) flächenbündig mit den Umfangsflächen der tragenden Schenkel (5) des Holzrahmens verlaufen.

7. Fenster nach einem der Ansprüche 1 bis 6, **dadurch gekennzeichnet, dass** Dichtstreifen (20, 21) aus einem elastischen Dichtmaterial zwischen den Randbereichen der Glasscheiben (10, 11) und den diesen gegenüberliegenden Flächen des Rahmenprofils angeordnet sind.

8. Fenster nach einem der Ansprüche 1 bis 7, **dadurch gekennzeichnet, dass** die Glasscheibe (11) mit den größeren Flächenabmessungen in ihrem Randbereich mit einer Licht und UV-Strahlen nicht durchlassenden rahmenartigen Schicht (26) versehen ist.

9. Fenster nach Anspruch 8, **dadurch gekennzeichnet, dass** die Glasscheibe (11) aus thermisch vorgespanntem Glas besteht, und dass die rahmenartige Schicht (26) aus einer im Zuge der thermischen Vorspannung eingebrannten Einbrennfarbe besteht.

## Claims

1. Window comprising a wooden frame (2) and insulating glazing (4) fixed in the wooden frame and consisting of at least two individual panes of glass joined to each other by means of a bracing frame (12) and an adhesive sealing mass (13), one (11) of the individual panes of glass projecting beyond the other (10) at its edge, the insulating glazing (4) being inserted in the wooden frame (2) in a rebate (3) open on one side, so that the projecting marginal area of the larger individual pane of glass (11) externally overlaps the support flange (5) for the profiled section of the wooden frame, in which there have been placed, in the area at the edge of the insulating glazing, profiled elements (16) comprising indentations open towards the outside in which there engage screws (23) passing through the flange of the wooden frame, **characterised in that** the screws (23) are headless screws and **in that** at least one of the headless screws (23) has a shoulder (31) on which there rests a shim (30) equipped with a hole and on which the smallest pane of glass rests in turn.

2. Window according to Claim 1, **characterised in that** the profiled elements placed in the area at the edge of the glazing are U-shaped profiles (16) which are situated inside the adhesive sealing mass (15).

3. Window according to Claim 1 and Claim 2, **characterised in that** the headless screw (23) and/or the cross-section of the U-shaped profile (16) are conical so that, the greater the screwing depth of the headless screw (23), the more the insulating glazing is pressed on the sealing strips (20, 21) placed between the marginal areas of the insulating glazing (4) and the wooden frame.

4. Window according to one of Claims 1 to 3, **characterised in that** threaded sleeves (25) are placed in the flange (5) of the frame (2) and **in that** the headless screws (23) are screwed therein.

5. Window according to one of Claims 1 to 4, **characterised in that**, in the bottom of the rebate in the frame, elastic dogs (34) have been fixed, the bent end segment (35) of which enters the channel in the U-shaped profile (16).

6. Window according to one of Claims 1 to 5, **characterised in that** the peripheral surfaces of the larger individual pane of glass (11) lie level with the peripheral surfaces of the support flange (5) for the wooden frame.

7. Window according to one of Claims 1 to 6, **characterised in that** sealing strips (20, 21) made from elastic sealing material are disposed between the marginal areas of the panes of glass (10, 11) and the surfaces opposite to these on the chassis profiled section.

8. Window according to one of Claims 1 to 7, **characterised in that** the pane of glass (11) having the largest surface dimensions is provided in its marginal area with a layer in the form of a frame (26) opaque to light and to ultraviolet radiation.

9. Window according to Claim 8, **characterised in that** the pane of glass (11) is made from heat-toughened glass, and **in that** the layer in the form of the frame (36) is made from a curing ink cured during the heat toughening.
